# FASCICULE DE BREVET EUROPEEN

(11) **EP 3 148 818 B1**
(45) Date de publication et mention de la délivrance du brevet: **30.01.2019**
(21) Numéro de dépôt: 15729358.0
(22) Date de dépôt: 28.05.2015
(51) Int. Cl.: B42D 25/324, B42D 25/328, B42D 25/36, B42D 25/364, B42D 25/373, B42D 25/435

(54) **UTILISATION D'UN COMPOSANT OPTIQUE DE SÉCURITÉ POUR LA PERSONNALISATION D'UN DOCUMENT DE SÉCURITÉ ET FABRICATION D'UN TEL COMPOSANT**
VERWENDUNG EINER OPTISCHEN SICHERHEITSKOMPONENTE ZUR PERSONALISIERUNG EINES SICHERHEITSDOKUMENTS UND HERSTELLUNG SOLCH EINER SICHERHEITSKOMPONENTE
USE OF AN OPTICAL SECURITY COMPONENT FOR CUSTOMISING A SECURITY DOCUMENT AND PRODUCTION OF SUCH A COMPONENT

(30) Priorité: 30.05.2014 FR 1454942
(43) Date de publication de la demande: 05.04.2017
(73) Titulaire: SURYS, 77600 Bussy-Saint-Georges (FR)
(72) Inventeur: SOUPARIS, Hugues, F-75012 Paris (FR); SAUVAGE-VINCENT, Jean, F-94100 Saint-Maur-des-Fossés (FR)
(74) Mandataire: Osha Liang
(86) Numéro de dépôt international: PCT/EP2015/061833
(87) Numéro de publication internationale: WO 2015/181289

(56) Documents cités:
- WO-A1-2008/095698
- DE-A1-102008 017 652
- DE-A1-102010 050 031
- Rudolf L. van Renesse: "Optical Document Security (Third Edition)", 2005, Artech House, Boston / London, XP002734651, ISBN: 1-58053-258-6 page 212 - page 214

## Description

### DOMAINE DE LA DIVULGATION

La présente divulgation concerne le domaine du marquage de sécurité. Plus particulièrement, elle se rapporte à un composant optique de sécurité en vue de la fabrication d'un document de sécurité personnalisé, par exemple un document d'identification, qui peut comprendre un support papier ou un support plastique ou composite comme une carte en matériau polymère ou un feuillet destiné à s'insérer dans un passeport. L'authentification est destinée à être faite en réflexion, par exemple à l'oeil nu.

### ETAT DE L'ART

Les documents d'identité et de voyage tels que les cartes nationales d'identité, les permis de conduire, les passeports, les visas ou encore les certificats d'immatriculation, sont des moyens de contrôle fondamentaux pour un pays. Les solutions mises en oeuvre pour empêcher la contrefaçon et la modification des documents officiels doivent garantir non seulement l'authenticité des documents d'identité et des documents de voyage, mais aussi la protection des données personnelles comme le nom, la date de naissance et la photo. La sécurité doit être à la fois simple à vérifier mais également difficilement imitable.

De nombreuses technologies mises en oeuvre pour la sécurisation des moyens de paiement et documents officiels sont basées sur des effets optiques variables facilement authentifiables à l'oeil nu, comme par exemple des hologrammes. La déposante a ainsi développé une technologie innovante qui repose sur la fabrication d'hologrammes en volume dont l'image est personnalisée individuellement avec le portrait du titulaire du document par exemple. Cet hologramme en volume est réalisé par un procédé direct d'enregistrement des plans de Bragg dans un matériau photopolymère (voir par exemple EP2238516B1). Cette technologie permet l'enregistrement holographique des données personnelles du porteur du document au coeur du lamina de sécurité, ce qui offre un très haut niveau de sécurité en associant personnalisation et éléments visuels.

Pour la sécurisation des données personnelles des documents d'identité, on connaît également la technologie basée sur l'ablation laser, notamment dans des documents à base de polycarbonate ou de polychlorure de vinyle présentant des carbones réactifs au laser. Les brevets publiés US 5331443, EP 0868314, US 5808758 décrivent ainsi des procédés de personnalisation de documents de sécurité destinées à être authentifiés en réflexion, dans lesquels l'ablation laser est réalisée dans une fine couche métallique, ce qui permet un marquage à moindre coût énergétique, à grande rapidité et sans risque d'échauffement parasite des composants des couches connexes. Plus précisément, dans le brevet publié US 5331443, une couche métallique est déposée sur une structure optique diffractive destiné à former un hologramme en réflexion; l'ablation sélective de la couche métallique selon des motifs déterminés en fonction des données personnelles du porteur permet de rendre transparent le composant et de supprimer l'effet optique variable résultant de la formation de l'hologramme aux seuls endroits où la couche métallique est ablatée. Dans ce cas, c'est donc le fond et non les données de personnalisation qui présente un effet optique variable. Le brevet publié EP 0868314 décrit un composant présentant deux structures diffractives agencées l'une au-dessus de l'autre, la structure diffractive du côté de la face d'observation pouvant être personnalisée par ablation laser, laissant apparaître aux endroits ablatés la structure diffractive inférieure. Cependant, un tel document manque de visibilité du fait de la superposition de deux couches présentant simultanément des effets optiques variables. Le brevet publié US 5808758 décrit une carte d'identité présentant une couche métallique pouvant être ablatée et en dessous, une couche diffusante, de telle sorte que les données de personnalisation résultant de l'ablation de la couche métallique apparaissent brillantes sur fond noir à certains angles d'observation.

Un autre exemple de mise en oeuvre de sécurisation des données personnelles par ablation laser est décrit dans la publication de la demande de brevet FR 2975945. Dans cette demande, il est présenté une carte d'identification plastique ou composite formée d'un ensemble de couches ou « feuilles » dont une feuille, par exemple une feuille métallique, peut subir une ablation laser afin de personnaliser la carte. Selon une variante, la carte comprend également un dispositif diffractif optiquement variable formé dans ou sur la feuille à ablater. La combinaison de la sécurisation des données personnelles par ablation laser avec l'agencement d'un dispositif diffractif optiquement variable permet de renforcer la sécurité de la carte d'identification. Cependant, là encore, l'effet optique variable n'est pas porté par les données de personnalisation. Dans le cas où le dispositif diffractif optiquement variable est formé dans la couche à ablater, l'image portée par le dispositif diffractif optiquement variable se trouve localement détruite lors de l'ablation.

DE 10 2010 050031 A1, DE 10 2008 017652 A1 ou WO 2008/095698 divulgue un composant optique de sécurité comprenant une couche métallique discontinue selon un motif prédéterminé pour donner de la transparence et laisser voir une structure optiquement active ; il n'y a donc pas divulgation dans ces documents de données de personnalisation qui portent l'effet optique variable.

La présente divulgation propose un composant optique de sécurité dans lequel ce sont les données de personnalisation elles-mêmes qui portent l'effet optique variable sans pour autant que la visibilité soit atténuée ou l'effet optique dégradé. Un tel composant permet par rapport aux techniques décrites dans l'art antérieur, d'augmenter la sécurité des documents dans lesquels il est agencé en facilitant l'authentification tout en rendant la reproduction beaucoup plus difficile.

### RESUME DE LA DIVULGATION

Selon un premier aspect, la présente divulgation concerne l'utilisation d'un composant optique de sécurité pour la personnalisation d'un document ou produit de sécurité selon des données de personnalisation telle que décrit dans la revendication 1.

Selon un ou plusieurs modes de réalisation, l'utilisation d'un composant optique de sécurité peut se référer à un ou plusieurs modes de réalisation du composant indiqué ci-dessous.

Selon un deuxième aspect, la présente divulgation concerne un composant optique de sécurité pour la fabrication d'un document ou produit de sécurité personnalisé, le composant étant destiné à être authentifié selon une face d'observation, dans une bande spectrale d'observation donnée, tel que décrit dans la revendication 11.

La bande spectrale d'observation peut être le visible (typiquement entre 380 nm et 780 nm), ce qui permet une observation à l'oeil nu du composant.

Dans la présente divulgation, une couche est dite transparente dans la bande spectrale d'observation, ou plus simplement « transparente » si elle laisse passer au moins 80% d'un flux de lumière incident sous incidence normale. Une couche est dite opaque dans la bande spectrale d'observation, ou plus simplement « opaque » si elle laisse moins de 20% d'un flux de lumière incident.

Dans la présente divulgation, on appelle structure optiquement active toute structure permettant de former un effet optique variable, par exemple tout effet coloré variable, soit en fonction des conditions d'illumination, soit en fonction des conditions d'observation, par exemple en fonction de l'angle d'observation en azimut ou en tilt. La structure optiquement active peut être elle-même, selon les cas, opaque, transparente ou semi-transparente.

Cet arrangement original d'un composant de sécurité permet, par ablation laser de la couche métallique structurée, de générer des informations de personnalisation, par exemple une photo ou des données d'identification, sous forme d'éléments optiquement variables très contrastés. En effet, les informations d'identification apparaissent sur un fond neutre et stable en fonction des conditions d'observation, ce fond résultant de la structure optique diffusante formée par la couche métallique structurée. Le fond neutre et stable se confond avec l'apparence du support sur lequel le composant est agencé. Il peut s'agir par exemple d'un fond blanc diffusant ou « blanc mat» dans le cas d'un support papier. Un document d'identification portant un tel composant présente un très fort niveau de sécurité d'une part parce que les données d'identification peuvent être authentifiées à l'oeil nu de façon simple et reproductible, et d'autre part parce qu'il est difficile à reproduire. Un tel document est également résistant à la falsification puisque la partie ablatée ne peut être réintégrée à la carte.

Les structures présentant un effet optique variable pour la mise en oeuvre d'un composant de sécurité selon la présente divulgation sont par exemple recensées dans l'ouvrage « Optical Document Security » 2nd édition, Rudolph L. van Renesse editor (1998), figure 15.1 (p. 350).

Les effets optiques variables peuvent résulter par exemple, et de façon non limitative, de phénomènes d'interférence ou de diffraction, éventuellement couplés à des phénomènes de résonance diélectrique de mode ou de résonance de plasmon de surface.

Selon un ou plusieurs modes de réalisation, la couche ou l'ensemble de couches peut être adapté(e) pour la formation d'un dispositif diffractif optiquement variable (ou « DOVID » selon l'expression anglo-saxonne « Diffractive Optically Variable Image Device ») présentant un effet coloré variable en fonction de l'angle d'observation. Un dispositif de type DOVID comprend généralement une couche structurée pour former un réseau de diffraction revêtue d'une couche réflective, par exemple une couche diélectrique haut indice ou une couche métallique.

Selon un ou plusieurs modes de réalisation, le dispositif diffractif est une structure qui présente un effet coloré à l'ordre 1.

Selon un ou plusieurs modes de réalisation, la couche ou l'ensemble de couches peut être adapté(e) pour la formation d'un dispositif interférentiel.

Selon un ou plusieurs modes de réalisation, le dispositif interférentiel est une structure de type hologramme de Bragg présentant un effet coloré visible à l'angle de Bragg; il comprend par exemple une couche en photopolymère dans laquelle est enregistré un hologramme de phase.

Selon un ou plusieurs modes de réalisation, la structure comprend une couche formée en un matériau à base de cristaux liquides.

Par exemple, la couche métallique opaque peut être portée par une couche transparente structurée, agencée du côté de la face d'observation. Cette couche « support » de la structure peut être teintée pour s'accorder à la teinte du support du document auquel le composant est destiné.

Selon un ou plusieurs modes de réalisation, le composant optique de sécurité est adapté à la formation d'une vignette pour la sécurisation d'un document ou d'un produit. Le composant optique de sécurité comprend par exemple sur la face opposée à la face d'observation une couche adhésive pour le transfert du composant sur le document ou le produit à sécuriser. Selon un ou plusieurs modes de réalisation, le composant optique de sécurité comprend par ailleurs, du côté de la face d'observation, un film porteur destiné à être détaché après transfert du composant sur le document.

Selon un ou plusieurs modes de réalisation, le composant optique de sécurité est adapté à la formation d'un document en plastique de type carte, comprenant une ou plusieurs couches de structure, la couche métallique structurée formant la structure optique diffusante et la couche ou l'ensemble de couches formant la structure optiquement active étant portées par au moins l'une desdites couches de structure. Le composant optique de sécurité comprend par exemple une fenêtre de transparence au niveau de laquelle sont agencé(e)s la couche métallique structurée formant la structure optique diffusante et la couche ou l'ensemble de couches formant la structure optiquement active. La fenêtre de transparence n'est pas nécessairement traversante.

Selon un troisième aspect, la présente divulgation concerne un document ou produit de sécurité personnalisable tel que décrit dans la revendication 12.

Selon un quatrième aspect, la présente divulgation concerne des procédés de fabrication de composants optiques de sécurité selon le deuxième aspect ou pour l'utilisation d'un composant optique de sécurité selon le premier aspect.

Selon un ou plusieurs modes de réalisation, le procédé de fabrication est adapté à la fabrication d'une vignette pour la sécurisation d'un document ou d'un produit destiné à être authentifié dans une bande spectrale d'observation donnée, et comprend:
- la formation sur un film porteur d'une couche métallique opaque, structurée pour former une structure optique diffusante dans la bande spectrale d'observation, et personnalisable par ablation laser, par exemple selon des données de personnalisation; et
- le dépôt d'une couche ou d'un ensemble de couches pour former une structure optiquement active.

Selon un ou plusieurs modes de réalisation, le procédé de fabrication est adapté à la fabrication d'une carte ou d'un feuillet plastique personnalisable, la carte ou le feuillet étant formé à partir d'un empilement de couches de structure, le procédé comprenant:
- la formation d'un premier composant intermédiaire comprenant :
   - la formation sur un film porteur d'une couche métallique opaque structurée pour former une structure optique diffusante dans la bande spectrale d'observation, et personnalisable par ablation laser, par exemple selon des données de personnalisation; et
   - le transfert de la structure optique diffusante sur une couche de structure de la carte ou du feuillet, et le retrait du film porteur;
- la formation d'un deuxième composant intermédiaire comprenant :
   - la formation sur un film porteur d'une couche ou d'un ensemble de couches pour former une structure optiquement active; et
   - le transfert de la structure optiquement active sur une couche de structure de la carte ou du feuillet et le retrait du film porteur.

### BREVE DESCRIPTION DES FIGURES

D'autres caractéristiques et avantages de la divulgation apparaîtront à la lecture de la description qui suit, illustrée par les figures suivantes :
La figure 1, une vue partielle en coupe d'un composant optique de sécurité selon un ou plusieurs modes de réalisation de la présente divulgation, appliquée à la réalisation d'une vignette;
Les figures 2 et 3, des vues partielles en coupe d'exemples de composants de sécurité selon un ou plusieurs modes de réalisation de la présente divulgation appliquée à la réalisation d'une carte plastique ou composite ;
Les figures 4A et 4B, des vues partielles de composants intermédiaires obtenus à différentes étapes de fabrication d'un composant optique de sécurité de type carte ou feuillet plastique, selon un exemple ;
Les figures 5A et 5B, des vues respectivement en coupe et de dessus illustrant un exemple de composant optique de sécurité avant personnalisation;
La figure 6A et 6B, des vues respectivement en coupe et de dessus illustrant un composant optique de sécurité après personnalisation, selon un exemple;
Les figures 7A à 7B, des vues respectivement en coupe et de dessus illustrant un composant optique de sécurité après personnalisation, selon un autre exemple.

### DESCRIPTION DETAILLEE

Les figures sont représentées à fin d'illustration et ne sont pas représentatives ni des échelles, ni des formes des composants réels.

Les figures 1, 2 et 3 représentent, selon des vues en coupe partielles, des modes de réalisation d'un composant optique de sécurité selon la présente divulgation. La figure 1 présente une vue en coupe partielle d'une vignette personnalisable par ablation laser destinée à être agencée sur un document à sécuriser, par exemple une étiquette auto-adhésive ou un composant transférable à chaud. Les figures 2 et 3 présentent des vues en coupe partielles d'une carte personnalisable par ablation laser, par exemple une carte d'identification plastique ou composite ou une page de passeport plastique.

La figure 1 représente un composant optique de sécurité personnalisable 100 destiné à être transféré sur un document ou un produit en vue de sa sécurisation. Il comprend selon un ou plusieurs modes de réalisation un film porteur 101, par exemple un film en matériau polymère, par exemple un film en polyéthylène téréphtalate (PET) de quelques dizaines de micromètres, par exemple 10 à 100 µm, par exemple comprise entre 20 et 40 µm, ainsi qu'une couche de détachement 102, par exemple en cire naturelle ou synthétique. La couche de détachement permet de retirer le film support en polymère 101 après fixation du composant optique de sécurité sur le produit ou document à sécuriser. Cette couche est optionnelle et peut être continue ou discontinue. Le composant optique de sécurité 100 comprend par ailleurs une couche 103 en matériau transparent dans la bande spectrale d'observation, structurée, sur laquelle est déposée une fine couche métallique 104 opaque pour former une structure optique diffusante 20 qui apparaît comme un fond neutre et stable, comme cela sera décrit plus en détails par la suite. La couche métallique est personnalisable par ablation laser (par exemple un laser de type Nd-YAG) ; c'est une couche par exemple en aluminium ou autre matériau réfléchissant tel que l'or, l'argent, le cuivre, le chrome ou un alliage de ces matériaux de 20 à 100 nm d'épaisseur, de préférence 30 à 60 nm. Dans l'exemple de la figure 1, le composant 100 comprend par ailleurs une couche de transition 105 (optionnelle) ainsi qu'un ensemble de couches 106, 107 formant une structure optiquement active 30, et dont des exemples seront donnés plus en détails par la suite. La couche de transition 105 assure la cohésion entre la couche métallique structurée 104 et la couche ou l'ensemble des couches formant la structure optiquement active. La couche de transition 105 peut être une résine adhésive ou une couche primaire d'adhésion. Elle est transparente. S'ajoutent ensuite une couche d'adhésif 108, par exemple une couche d'adhésif ré-activable à chaud ou permanent, pour la fixation du composant de sécurité sur le produit ou document. Dans le cas d'une couche adhésive 108 permanente, une couche de protection 109 (par exemple un papier siliconé) peut être déposée sur la couche adhésive 108. En pratique, le composant optique de sécurité 100 peut être fabriqué en empilant les couches sur le film support 101, puis le composant est fixé sur un document/produit à sécuriser grâce à la couche d'adhésif 108. Le film support 101 peut alors être détaché, par exemple au moyen de la couche de détachement 102. Hormis la couche réflective 104 qui est opaque, toutes les couches sont de préférence transparentes. Cependant, la ou les couches 106-107 formant la structure optiquement active et/ou la couche adhésive 108 peuvent être colorées pour procurer aux données de personnalisation une couleur de fond particulière.

Dans l'exemple de la figure 1, la couche métallique structurée 104 est obtenue par dépôt d'une couche métallique sur une couche structurée 103, dite couche de support de la structure. La couche de support de la structure 103 comprend par exemple des microstructures présentant une répartition aléatoire, à la fois spatialement et dans ses dimensions, afin de procurer à un observateur, après revêtement par la couche métallique opaque, un effet de fond neutre, stable en couleur et en brillance dans toutes les conditions d'utilisation. La couche de support de la structure 103 peut être légèrement teintée pour s'accorder à la teinte du substrat sur lequel le composant est destiné à être appliqué. La couche structurée métallique 104 est personnalisable par ablation laser. L'ablation de la couche métallique peut être faite avant ou après transfert du composant optique de sécurité sur le document ou produit à sécuriser ; l'ablation est faite selon les données de personnalisation du porteur, par exemple des données d'identification et/ou une photographie du porteur, par exemple traitée en niveaux de gris. La structure optiquement active n'est révélée qu'au niveau des zones ablatées de la couche métallique.

Dans l'exemple de la figure 1, la structure optiquement active est formée d'un ensemble de couches 106, 107 adapté à la réalisation d'un dispositif de type DOVID, et par exemple de type DID.

Un dispositif de type DID est connu et décrit par exemple dans la demande publiée FR 2509873. Le dispositif de type DID comprend selon un ou plusieurs mode de réalisation un film multicouches avec une couche de haute indice de réfraction encapsulée entre deux couches de bas indice de réfraction, la couche de haute indice de réfraction étant structurée pour former un réseau sub-longueur d'onde caractérisé par un vecteur réseau, de telle sorte que le film multicouches agisse à l'ordre zéro comme un guide d'onde structuré permettant d'exciter des résonnances de modes guidés à des longueurs d'onde différentes en fonction de la polarisation. En réflexion, un tel composant se comporte ainsi comme un filtre passe bande, formant un miroir coloré dont la couleur varie avec la direction d'observation. Autrement dit, un observateur observant un dispositif de type DID verra un effet coloré d'une première couleur selon une première orientation et un effet coloré selon une deuxième couleur selon une deuxième orientation obtenue par rotation azimutale du dispositif. Chaque « première » et « deuxième » couleur correspond à une bande spectrale d'intérêt comprise entre 380 nm et 780 nm, centrée sur une longueur d'onde définie par la période et la profondeur du réseau sub-longueur d'onde, l'épaisseur de la couche de haut indice et la différence d'indice entre les couches de haut indice et de bas indice. Les longueurs d'onde centrales recherchées peuvent être par exemple autour de 500 nm et 630 nm, permettant de générer des couleurs respectivement verte et rouge en réflexion directe. La période du réseau peut être choisie en fonction de la longueur d'onde centrale d'intérêt, et est comprise entre 100 et 600 nm, par exemple entre 200 et 500 nm. La différence entre le haut indice et le bas indice est par exemple supérieure à 0,5.

Selon un ou plusieurs modes de réalisation, la structure optiquement active peut être une structure de type interférentielle.

Par exemple, il peut s'agir d'un empilement de couches d'indices de réfraction différents, non structurées, pour former un filtre interférentiel. Une telle structure est décrite par exemple dans la demande publiée US2007241553.

Par exemple, la structure est une structure dite de Bragg. Selon un exemple, la structure optiquement active comprend une couche dans laquelle est inscrite un réseau de phase pour former un hologramme en volume; la couche est par exemple une couche en photopolymère dans laquelle l'hologramme peut être enregistré. L'effet optique est dans ce cas visible à l'angle de Bragg. Une telle structure est décrite par exemple dans la demande publiée US8059320.

Un composant optique de sécurité du type de la figure 1 mettant en oeuvre un dispositif de type DOVID, et plus précisément de type DID, peut être fabriqué par exemple selon les étapes suivantes.

Dans un premier temps, les microstructures permettant de former la structure optique diffusante sont enregistrées par photolithographie ou lithographie par faisceau d'électrons sur un support photosensible ou « photorésist » selon l'expression anglo-saxonne. L'enregistrement de la structure diffusante sera par exemple réalisé par copie optique d'une structure naturellement diffusante, ou l'enregistrement du speckle d'un faisceau laser dont les caractéristiques microscopiques sont naturellement aléatoires et analogiques. Une étape de galvanoplastie permet de reporter ces structures optiques dans un matériau résistant par exemple à base de Nickel pour réaliser une matrice ou « master » métallique. Un estampage est réalisé à partir de la matrice pour transférer la structure diffusante sur la couche 103 en matériau transparent (figure 1), par exemple un vernis d'estampage de quelques microns d'épaisseur porté par le film 101 de 12 µm à 50 µm en matériau polymère, par exemple en PET (polyéthylène téréphtalate), ou par la couche de détachement 102 lorsqu'elle est prévue. L'estampage peut être fait par pressage à chaud du matériau transparent (« hot embossing ») ou par moulage (« UV casting » ou « UV Curing »). L'indice de réfraction de la couche formée du vernis d'estampage est par exemple de 1,5. Vient ensuite la métallisation de l'ensemble de la surface de la couche ainsi embossée au moyen d'un métal personnalisable par ablation laser, par exemple un métal choisi parmi l'argent, l'aluminium, l'or, le chrome, le cuivre ou un alliage de ces métaux. La métallisation est par exemple réalisée par évaporation sous vide ou par « sputtering ».

Une ou plusieurs couches de transition (105-106) sont par exemple déposées sur la couche métallique structurée afin d'assurer la cohésion avec l'autre partie du composant qui porte la structure optiquement variable. Dans le cas d'un dispositif de type DID, l'une au moins de ces couches (106 dans la figure 1) peut être une couche d'estampage en matériau diélectrique d'indice de réfraction n₀, par exemple une couche de bas indice, par exemple un vernis d'estampage de quelques microns d'épaisseur.

Pour la réalisation de la structure optique active, une structure optique formée par exemple du ou des réseau(x) sub-longueur d'onde dans le cas du DID est enregistrée par photolithographie ou lithographie par faisceau d'électrons sur un support photosensible (ou « photorésist » selon l'expression anglo-saxonne). A nouveau, une étape de galvanoplastie permet de reporter la structure optique dans un matériau résistant par exemple à base de Nickel pour réaliser une nouvelle matrice ou « master » métallique comportant la structure optique. Vient alors l'estampage de la couche 106 par la nouvelle matrice, par exemple par moulage puis réticulation UV («UV casting »). Vient ensuite le dépôt sur la couche 106 ainsi embossée de la couche 107 d'indice de réfraction n₁ différent de n₀, par exemple par évaporation sous vide. La couche 107 est par exemple une couche haut indice, par exemple en sulfure de Zinc (ZnS), d'indice de réfraction 2,2, ou en dioxyde de titane (TiO₂), d'indice de réfraction 2,5 ou en matériau polymère à haut indice optique et son épaisseur comprise entre 40 et 200 nm. S'ensuit l'application de la couche 108 d'indice de réfraction n₂ différent de n₁, par exemple une couche d'adhésif de quelques microns d'épaisseur, puis l'application d'une couche de protection 109 (facultatif).

Dans le cas où la structure optique active 30 est formée d'un filtre interférentiel, il pourra être procédé par exemple sur la couche de transition 105 au dépôt d'un ensemble de couches d'indices de réfraction différents, non structurées, adaptées à la réalisation du filtre interférentiel, puis à l'application de la couche d'adhésif 108.

Dans le cas où la structure optique active 30 est formée d'une structure de Bragg, il pourra être procédé par exemple au dépôt d'une couche de matériau photosensible, soit sur une couche de transition 105, soit directement sur la couche métallisée 104 de la structure diffusante 20. Une source laser peut être utilisée pour réaliser la copie optique d'une plaque comprenant le réseau holographique et /ou pour enregistrer directement dans la matière photosensible un réseau de Bragg. L'enregistrement est figé dans la matière par un flash de lumière UV apte à permettre la réticulation du photopolymère.

Les figures 2 et 3 illustrent deux exemples du composant selon la présente divulgation, adaptée pour la réalisation d'une carte personnalisable par ablation laser, par exemple une carte d'identification plastique ou composite de type carte d'identité, permis de conduire, etc. ou un feuillet pour passeport.

Dans ces exemples, le composant comprend un ensemble de couches de structure d'épaisseur généralement comprise entre 50 et 400 µm, fusionnées entre elles pour former un document d'épaisseur nominale de 750µm pour une carte. Les couches de structure peuvent être en matériau plastique, par exemple en polycarbonate ; parmi l'ensemble des couches, une couche plus épaisse peut former le coeur du document ou « coeur de carte » dans le cas d'un document de type carte, et les autres couches de structure peuvent être réparties de façon symétrique de part et d'autre du coeur de carte pour former après la fusion le corps de carte.

Ainsi dans l'exemple de la figure 2, un composant optique de sécurité personnalisable 200 comprend un ensemble de couches de structure 201 à 205, telles que décrites ci-dessous. Le composant 200 comprend en outre du côté de la face d'observation de la carte (recto) une couche métallique opaque structurée pour former une structure optique diffusante 20 et personnalisable par ablation laser. Le composant 200 comprend par ailleurs du côté opposé à la face d'observation (verso) une couche ou ensemble de couches adapté(e) à la formation d'une structure optique active 30. Dans cet exemple, les structure optique diffusante 20 et structure optique active 30 sont portées par deux couches de structure différentes, 202, 204, les deux couches étant ensuite fusionnées avec les autres couches de structure, la couche centrale 203 formant le coeur de carte. Selon un ou plusieurs modes de réalisation, l'ensemble des couches de structure sont transparentes dans leur intégralité. Selon un ou plusieurs modes de réalisation, seules les couches 201 à 203 sont transparentes dans leur intégralité Selon un ou plusieurs modes de réalisation, l'une au moins des couches de structure 201 à 203 est opaque et présente une fenêtre de transparence à l'endroit de laquelle sont agencées les structure optique diffusante 20 et structure optique active 30. Sur la figure 2, la fenêtre de transparence est indiquée par des pointillés. La fenêtre de transparence est par exemple obtenue en ne faisant qu'une impression partielle de la couche de structure opacifiée. La fenêtre de transparence peut ne pas traverser l'ensemble du composant, seule la zone entre la face d'observation et la structure optiquement active devant être transparente.

La figure 3 représente un autre exemple d'un composant optique de sécurité personnalisable adapté à la fabrication d'une carte plastique ou feuillet. Le composant optique de sécurité personnalisable 300 comprend comme dans l'exemple précédent un ensemble de couches de structure 201 à 205, et comme précédemment, une couche métallique opaque structurée pour former la structure optique diffusante 20 et personnalisable par ablation laser et une couche ou ensemble de couches adapté(e) à la formation de la structure optique active 30. Dans cet exemple cependant, les structure optique diffusante 20 et structure optique active 30 sont portées par une seule couche de structure 202. Dans ou plusieurs modes de réalisation, les structures sont portées par le coeur de carte 203. Comme précédemment, la structure optique diffusante 20 est agencée côté recto et la structure optique active 30 est agencée côté verso. La couche 203 est fusionnée avec les autres couches de structure. Là encore, au moins une des couches de structure, par exemple la couche 202 peut être opaque et présenter une fenêtre de transparence à l'endroit de laquelle sont agencées les structure optique diffusante 20 et structure optique active 30. Comme précédemment, la transparence des couches situées sous la structure optiquement active 30 est facultative.

Que ce soit dans l'exemple de la figure 2 ou dans celui de la figure 3, il peut être procédé à l'ablation de la couche métallique structurée formant la structure optique diffusante 20 pour révéler au niveau des zones ablatées de la couche métallique la structure optiquement active 30. L'ablation peut être faite selon les données de personnalisation du porteur, par exemple des données d'identification et/ou une photographie du porteur.

Les figures 4A et 4B illustrent des vues partielles de composants intermédiaires 41, 42, obtenus à différentes étapes de fabrication d'un composant optique de sécurité personnalisable de type carte ou feuillet plastique, tel que représenté sur les exemples des figures 2 ou 3, pour obtenir les structure optique diffusante 20 et structure optique active 30 respectivement.

Une étape de réalisation d'un composant intermédiaire 41 pour la fabrication de la structure optique diffusante 20 est montrée sur la figure 4A. Le composant intermédiaire 41 peut comprendre, comme dans l'exemple de réalisation de la vignette montré sur 100 figure 1, un film support 401 par exemple un film en matériau polymère, par exemple un film en polyéthylène téréphtalate (PET) de quelques dizaines de micromètres, par exemple 10 à 100 µm de préférence de 20 à 40 µm, ainsi qu'une couche de détachement 402, par exemple en cire naturelle ou synthétique (optionnelle). Le composant intermédiaire 41 comprend par ailleurs une couche 403 en matériau transparent dans la bande spectrale d'observation, structurée, sur laquelle est déposée une fine couche métallique 404 opaque, l'ensemble des deux couches 403, 404 formant la structure optique diffusante 30 qui apparaît comme un fond neutre et stable. Le procédé de fabrication de la couche métallique structurée peut être similaire à celui décrit dans l'exemple de réalisation de la vignette (figure 1). La couche métallique est personnalisable par ablation laser ; s'ajoute ensuite une couche d'adhésif 408, par exemple une couche d'adhésif ré-activable à chaud ou par exemple d'adhésif réticulable. La couche d'adhésif 408 permet de fixer le composant intermédiaire 41 sur une couche de structure. La couche de détachement 402 pourra alors permettre de retirer le film support en polymère 401 après fixation du composant intermédiaire sur la couche de structure de telle sorte qu'il ne reste plus que la structure optique diffusante 20.

Une étape de réalisation d'un composant intermédiaire 42 pour la fabrication de la structure optique diffusante 30 est montrée sur la figure 4B. Le composant intermédiaire 42 peut comprendre, comme précédemment, un film support 401 et une couche de détachement 402. Sur ces couches est déposé(e) la ou l'ensemble de couches adapté(e) à la formation de la structure optiquement active 30. La couche ou l'ensemble de couches pour la formation de la structure optiquement active 30 peut être l'une ou l'autre des couches ou ensembles de couches décrites précédemment dans le cas de l'exemple de la figure 1 et le procédé de fabrication peut être similaire. S'ajoute ensuite comme précédemment une couche d'adhésif 408, par exemple une couche d'adhésif ré-activable à chaud ou réticulable, pour la fixation du composant de sécurité sur une couche de structure. Ainsi, comme dans le cas du composé intermédiaire 41, le composant intermédiaire 42 peut être fixé sur une couche de structure puis le film support retiré, par exemple au moyen de la couche de détachement, de telle sorte qu'il ne reste plus que la couche de structure que la structure optiquement active 30. Selon un ou plusieurs modes de réalisation, les composés intermédiaire 41, 42 sont fixées sur les recto et verso d'une même couche de structure (voir exemple de la figure 3). Selon un ou plusieurs modes de réalisation, les composés intermédiaire 41, 42 sont fixées sur deux couches de structure différentes (voir exemple de la figure 2).

Les figures 5 à 7 illustrent, selon différents exemples, les effets optiques obtenus au moyen d'un composant optique de sécurité selon la présente divulgation, avant et après personnalisation par ablation laser.

Les figures 5A et 5B représentent une vue partielle en coupe et une vue de dessus d'un premier composant optique de sécurité personnalisable 500, avant personnalisation par ablation laser. Dans cet exemple, le composant 500 est par exemple un composant de type carte plastique ou feuillet, comme illustré au moyen des figures 2 et 3. Cependant, les effets décrits seraient similaires avec un composant de type vignette, comme illustré par exemple au moyen de la figure 1, après transfert sur un document ou produit à sécuriser. Dans l'exemple de la figure 5, le composant optique de sécurité personnalisable 500 comprend un ensemble de couches dont une couche métallique structurée pour formée une structure optique diffusante 20 telle qu'elle a été décrite précédemment et une couche ou un ensemble de couche adapté(e) à la formation d'une structure optiquement active 30, telle qu'elle a été décrite précédemment. L'ensemble des autres couches ne sont pas représentées. Les structure optique diffusante 20 et structure optiquement active 30 sont agencées au niveau d'une fenêtre de transparence du composant. Dans cet exemple, la couche ou ensemble de couches est par exemple adapté(e) à la formation d'un réseau de Bragg créé dans un matériau photopolymère. Avant ablation, la structure optiquement active n'est pas visible par un observateur. Quelles que soient les conditions d'éclairage ou d'observation, on observe ainsi (voir figure 5B) un fond neutre et stable au niveau de la structure optique diffusante 20 résultant de la couche métallique structurée, qui se fond par exemple avec la teinte de la carte ou du substrat du document sur lequel le composant est intégré.

Les figures 6A et 6B représentent le même composant 500 après personnalisation par ablation laser.

Comme cela est visible sur la figure 6A, la couche métallique structurée formant la structure optique diffusante 20 est discontinue après ablation de la couche métallique de telle sorte que la structure optiquement active 30 se trouve révélée au niveau des zones ablatées. Ainsi, un observateur pourra voir apparaître (figure 6B) avec un effet coloré très intense, à l'angle de Bragg, les données de personnalisation inscrites au moyen de l'ablation laser, et présentées dans cet exemple sous forme d'un soleil. L'effet coloré sera d'autant plus important que les données de personnalisation sont visibles sur un fond neutre stable obtenu par la structure optique diffusante 20. Par ailleurs, l'effet coloré sera variable notamment par rotation en tilt du composant, et donc facilement authentifiable et difficilement reproductible (c'est-à-dire difficilement imitable par des technologies accessibles aux contrefacteurs).

Les figures 7A à 7C représentent un mode de réalisation d'un composant optique de sécurité personnalisable 700, dans lequel la structure optiquement active 30 est de type DID. Sur ces figures, le composant est représenté après personnalisation par ablation laser de la couche métallique structurée formant la structure optique diffusante 20. Dans cet exemple, on observe par rapport aux effets illustrés sur les figures 6B un effet supplémentaire résultant de la présence d'une structure optique de type DID. Les données de personnalisation, représentées ici encore sous forme d'un soleil, présentent dans ce cas un effet coloré variable par rotation azimutale du composant (figures 7B, 7C). Selon un mode de réalisation (non représenté sur les figures 7B, 7C) il est possible de prévoir pour la structure optiquement active 30 au moins un premier élément de type DID et un deuxième élément de type DID, les réseaux des premier et deuxième éléments étant orientés selon des directions perpendiculaires, de telle sorte que, lors d'une rotation azimutale du composant, les couleurs des deux éléments s'inversent.

Bien que décrite à travers un certain nombre d'exemples de réalisation, le composant optique de sécurité, l'utilisation et le procédé de fabrication dudit composant comprennent différentes variantes, modifications et perfectionnements qui apparaîtront de façon évidente à l'homme de l'art, étant entendu que ces différentes variantes, modifications et perfectionnements font partie de la portée de la divulgation telle que définie par les revendications qui suivent.

## Revendications

1. Utilisation d'un composant optique de sécurité (100, 200, 300, 500, 600) pour la personnalisation d'un document ou produit de sécurité selon des données de personnalisation, le composant étant destiné à être authentifié selon une face d'observation (F_{obs}), dans une bande spectrale d'observation donnée, le composant comprenant:
- une couche diélectrique transparente structurée (103) ;
- une couche métallique opaque (104), portée par ladite couche diélectrique transparente structurée, agencée du côté opposé à la face d'observation, formant une structure optique diffusante (20) dans la bande spectrale d'observation résultant en un fond neutre et stable en fonction des conditions d'observation, ladite couche métallique opaque (104) étant personnalisable par ablation laser; et
- une couche ou un ensemble de couches formant une structure optiquement active (30), non visible par un observateur depuis la face d'observation avant la personnalisation par ablation de la couche métallique opaque, ladite couche ou ensemble de couches étant agencé(e) du côté de la couche métallique structurée (104) opposé à la face d'observation.

2. Utilisation d'un composant optique de sécurité selon la revendication 1, la couche diélectrique transparente (103) étant teintée pour s'accorder à la teinte du support du document ou produit auquel le composant est destiné.

3. Utilisation d'un composant optique de sécurité selon l'une quelconque des revendications précédentes, le composant comprenant en outre, entre la couche métallique structurée (104) et la ou l'ensemble de couches formant la structure optiquement active, au moins une couche de transition (105) transparente dans la bande spectrale d'observation.

4. Utilisation d'un composant optique de sécurité selon l'une quelconque des revendications précédentes, la couche ou l'ensemble de couches formant un dispositif diffractif optiquement variable (DOVID).

5. Utilisation d'un composant optique de sécurité selon la revendication 4, le dispositif diffractif optiquement variable étant un dispositif de type DID, et comprenant une première couche structurée en matériau diélectrique d'indice de réfraction donné encapsulée entre deux couches en matériau diélectrique d'indices de réfraction différents de celui de la première couche.

6. Utilisation d'un composant optique de sécurité selon l'une quelconque des revendications 1 à 3, la couche ou l'ensemble de couches formant un hologramme de Bragg.

7. Utilisation d'un composant optique de sécurité selon l'une quelconque des revendications précédentes, le composant étant adapté à la formation d'une vignette pour la sécurisation d'un document ou d'un produit, comprenant sur la face opposée à la face d'observation une couche adhésive (108) pour le transfert du composant sur le document ou le produit à sécuriser.

8. Utilisation d'un composant optique de sécurité selon la revendication 7, le composant comprenant en outre, du côté de la face d'observation, un film porteur (101) destiné à être détaché après transfert du composant sur le document.

9. Utilisation d'un composant optique de sécurité selon l'une quelconque des revendications 1 à 6, le composant étant adapté à la formation d'un document en plastique de type carte, comprenant en outre une ou plusieurs couches de structure (201-205), la couche métallique structurée formant la structure optique diffusante (20) et la couche ou l'ensemble de couches formant la structure optiquement active (30) étant portées par au moins l'une desdites couches de structure.

10. Utilisation d'un composant optique de sécurité selon la revendication 9, le composant comprenant une fenêtre de transparence au niveau de laquelle sont agencé(e)s la couche métallique structurée formant la structure optique diffusante (20) et la couche ou l'ensemble de couches formant la structure optiquement active (30).

11. Composant optique de sécurité (100, 200, 300, 500, 600) pour la fabrication d'un document ou produit de sécurité personnalisé, le composant étant destiné à être authentifié selon une face d'observation (F_{obs}), dans une bande spectrale d'observation donnée, le composant comprenant :
- une couche diélectrique transparente structurée (103) ;
- une couche métallique opaque (104) portée par ladite couche diélectrique transparente structurée, agencée du côté opposé à la face d'observation, formant une structure optique diffusante (20) dans la bande spectrale d'observation résultant en un fond neutre et stable en fonction des conditions d'observation, ladite couche métallique opaque (104) étant personnalisable par ablation laser selon des données de personnalisation; et
- une couche ou un ensemble de couches formant une structure optiquement active (30), non visible par un observateur depuis la face d'observation avant la personnalisation par ablation de la couche métallique opaque, ladite couche ou ensemble de couches étant agencé(e) du côté de la couche métallique structurée (104) opposé à la face d'observation.

12. Document ou produit de sécurité personnalisable comprenant :
- un composant optique de sécurité personnalisable (100, 200, 300, 500, 600) destiné à être authentifié selon une face d'observation (Fobs), dans une bande spectrale d'observation donnée, le composant optique de sécurité personnalisable (100, 200, 300, 500, 600) comprenant :
- une couche diélectrique transparente structurée (103) ;
- une couche métallique opaque (104) portée par ladite couche diélectrique transparente structurée, agencée du côté opposé à la face d'observation, formant une structure optique diffusante (20) dans la bande spectrale d'observation résultant en un fond neutre et stable en fonction des conditions d'observation, ladite couche métallique opaque (104) étant personnalisable par ablation laser selon des données de personnalisation; et
- une couche ou un ensemble de couches formant une structure optiquement active (30), non visible par un observateur depuis la face d'observation avant la personnalisation par ablation de la couche métallique opaque, ladite couche ou ensemble de couches étant agencé(e) du côté de la couche métallique structurée (104) opposé à la face d'observation.

13. Procédé de fabrication d'un composant optique de sécurité (100, 200, 300, 500, 600) pour l'utilisation selon l'une quelconque des revendications 1 à 10, adapté à la fabrication d'une vignette (100) pour la sécurisation d'un document, le procédé comprenant :
- la formation sur un film porteur (101) de ladite couche diélectrique transparente structurée (103) ;
- le dépôt sur la ladite couche diélectrique transparente structurée (103) de la couche métallique opaque (104) ; et
- le dépôt d'une couche ou d'un ensemble de couches pour former une structure optiquement active (30).

14. Procédé de fabrication d'un composant optique de sécurité (100, 200, 300, 500, 600) pour l'utilisation selon l'une quelconque des revendications 1 à 10, adapté à la fabrication d'une carte (200, 300) ou d'un feuillet plastique personnalisable, la carte (200, 300) ou le feuillet étant formé à partir d'un empilement de couches de structure (201 - 205), le procédé comprenant :
- la formation d'un premier composant intermédiaire (41) comprenant :
- la formation sur un film porteur (401) de ladite couche diélectrique transparente structurée (403) ;
- le dépôt sur ladite couche diélectrique transparente structurée (403) de la couche métallique opaque (404) pour former la structure optique diffusante; et
- le transfert de la structure optique diffusante (20) sur une couche de structure de la carte (200, 300) ou du feuillet, et le retrait du film porteur (401) ;
- la formation d'un deuxième composant intermédiaire (42) comprenant :
- la formation sur un film porteur (401) de la couche ou de l'ensemble de couches pour former une structure optiquement active (30); et
- le transfert de la structure optiquement active (30) sur une couche de structure de la carte (200, 300) ou du feuillet et le retrait du film porteur (401).

## Patentansprüche

1. Verwendung einer optischen Sicherheitskomponente (100, 200, 300, 500, 600) zur Personalisierung eines Sicherheitsdokuments oder eines Sicherheitsprodukts gemäß Personalisierungsdaten, wobei die Komponente dazu bestimmt ist, gemäß einer Betrachtungsfläche (F_{obs}) in einem gegebenen Datenüberwachungsspektralband authentifiziert zu werden, wobei die Komponente aufweist:
- eine transparente, dielektrische und strukturierte Schicht (103);
- eine opake, metallische Schicht (104), die von der transparenten, dielektrischen und strukturierten Schicht getragen wird, die auf der gegenüberliegenden Seite der Betrachtungsfläche angeordnet ist, und die in dem Überwachungsspektralband eine optisch-streuende Struktur (20) bildet, was in einem neutralen und bezüglich der Überwachungsbedingungen stabilen Hintergrund resultiert, wobei die opake, metallische Schicht (104) mittels Laserablation personalisierbar ist; und
- eine Schicht oder einen Schichtverbund, die/der eine optische aktive Schicht (30) bildet, die von der Betrachtungsfläche vor der Personalisierung der opaken, metallischen Schicht für einen Betrachter nicht sichtbar ist, wobei die Schicht oder der Schichtverbund auf der Seite der metallischen, strukturierten Schicht (104) mittels Laserablation gegenüberliegend der Betrachtungsfläche angeordnet wird.

2. Verwendung einer optischen Sicherheitskomponente nach Anspruch 1, wobei die transparente, dielektrische Schicht (103) getönt ist, so dass sie auf den Farbton der Auflage des Dokuments oder Produkts abgestimmt ist, für das die Komponente bestimmt ist.

3. Verwendung einer optischen Sicherheitskomponente nach einem der vorstehenden Ansprüche, wobei die Komponente ferner zwischen der metallischen, strukturierten Schicht (104) und der Schicht oder dem Schichtverbund, die die optisch aktive Struktur bilden, mindestens eine transparente Übergangsschicht (105) in dem Überwachungsspektralband umfasst.

4. Verwendung einer optischen Sicherheitskomponente nach einem der vorstehenden Ansprüche, wobei die Schicht oder der Schichtverbund eine optisch variable Diffraktionsvorrichtung (DOVID) bildet.

5. Verwendung einer optischen Sicherheitskomponente nach Anspruch 4, wobei die optisch variable Diffraktionsvorrichtung eine Vorrichtung vom DID-Typ ist, und eine erste strukturierte Schicht aus einem dielektrischen Material mit einem gegebenen Brechungsindex aufweist, die zwischen zwei Schichten aus dielektrischem Material mit einem von dem der ersten Schicht verschiedenen Brechungsindizes verkapselt ist.

6. Verwendung einer optischen Sicherheitskomponente nach einem der Ansprüche 1 bis 3, wobei die Schicht oder der Schichtverbund ein Bragg-Hologramm bilden.

7. Verwendung einer optischen Sicherheitskomponente nach einem der vorstehenden Ansprüche, wobei die Komponente zur Ausbildung einer Vignette für die Sicherung eines Dokuments oder Produkts eingerichtet ist, und an der der Betrachtungsfläche gegenüberliegenden Fläche eine Haftvermittlerschicht (108) für die Übertragung der Komponente auf das zu sichernde Dokument oder Produkt umfasst.

8. Verwendung einer optischen Sicherheitskomponente nach Anspruch 7, wobei die Komponente ferner auf der Seite der Betrachtungsfläche eine Trägerfolie (101) umfasst, die dazu bestimmt ist, nach der Übertragung der Komponente auf das Dokument abgelöst zu werden.

9. Verwendung einer optischen Sicherheitskomponente nach einem der Ansprüche 1 bis 6, wobei die Komponente zur Ausbildung eines Kunststoff-Dokuments vom Kartentyp eingerichtet ist, ferner aufweisend eine oder mehr Strukturschichten (201-205), die metallische, strukturierte Schicht, welche die optisch-streuende Struktur (20) bildet, und wobei die Schicht oder der Schichtverbund, der/die die optisch-aktive Struktur (30) ausbildet, von zumindest einer der genannten Strukturschichten getragen werden.

10. Verwendung einer optischen Sicherheitskomponente nach Anspruch 9, wobei die Komponente ein Transparenzfenster umfasst, an dem die metallische, strukturierte Schicht, welche die optisch-streuende Struktur (20) bildet, oder der Schichtverbund, der die optisch-aktive Struktur (30) ausbildet, angeordnet sind.

11. Optische Sicherheitskomponente (100, 200, 300, 500, 600) zur Herstellung eines personalisierten Sicherheitsdokuments oder -produkts, wobei die Komponente dazu bestimmt ist, gemäß einer Betrachtungsfläche (F_{obs}) in einem Datenüberwachungsspektralband authentifiziert zu werden, wobei die Komponente aufweist:
- eine transparente, dielektrische und strukturierte Schicht (103);
- eine opake, metallische Schicht (104), die von der transparenten, dielektrischen und strukturierten Schicht getragen wird, die auf der gegenüberliegenden Seite der Betrachtungsfläche angeordnet ist, und die in dem Überwachungsspektralband eine optisch-streuende Struktur (20) bildet, was in einem neutralen und bezüglich der Überwachungsbedingungen stabilen Hintergrund resultiert, wobei die opake, metallische Schicht (104) mittels Laserablation gemäß den Personalisierungsdaten personalisierbar ist; und
- eine Schicht oder einen Schichtverbund, die/der eine optische aktive Schicht (30) bildet, die von der Betrachtungsfläche vor der Personalisierung der opaken, metallischen Schicht für einen Betrachter nicht sichtbar ist, wobei die Schicht oder der Schichtverbund auf der Seite der metallischen, strukturierten Schicht (104) mittels Laserablation gegenüberliegend der Betrachtungsfläche angeordnet wird.

12. Personalisierbares Sicherheitsdokument- oder Produkt, umfassend:
- eine optische, personalisierbare Sicherheitskomponente (100, 200, 300, 500, 600), die dazu dient, gemäß einer Betrachtungsfläche (F_{obs}) in einem gegebenen Datenüberwachungsspektralband authentifiziert zu werden, wobei die optische Sicherheitskomponente (100, 200, 300, 500, 600) umfasst:
- eine transparente, dielektrische und strukturierte Schicht (103);
- eine opake, metallische Schicht (104), die von der transparenten, dielektrischen und strukturierten Schicht getragen wird, die auf der gegenüberliegenden Seite der Betrachtungsfläche angeordnet ist, und die in dem Überwachungsspektralband eine optisch-streuende Struktur (20) bildet, was in einem neutralen und bezüglich der Überwachungsbedingungen stabilen Hintergrund resultiert, wobei die opake, metallische Schicht (104) mittels Laserablation gemäß den Personalisierungsdaten personalisierbar ist; und
- eine Schicht oder einen Schichtverbund, die/der eine optische aktive Schicht (30) bildet, die von der Betrachtungsfläche vor der Personalisierung der opaken, metallischen Schicht für einen Betrachter nicht sichtbar ist, wobei die Schicht oder der Schichtverbund auf der Seite der metallischen, strukturierten Schicht (104) mittels Laserablation gegenüberliegend der Betrachtungsfläche angeordnet wird.

13. Verfahren zur Herstellung einer optischen Sicherheitskomponente (100, 200, 300, 500, 600) zur Verwendung nach einem der Ansprüche 1 bis 10, die eingerichtet ist zur Herstellung einer Vignette (100) zur Sicherung eines Dokuments, das Verfahren umfassend:
- Ausbilden, auf einer Trägerfolie (101), der transparenten, dielektrischen und strukturierten Schicht (103);
- Abscheiden, auf der transparenten, dielektrischen und strukturierten Schicht (103), der opaken, metallischen Schicht (104); und
- Abscheiden einer Schicht oder eines Schichtenverbunds zum Ausbilden einer optisch aktiven Struktur (30).

14. Verfahren zur Herstellung einer optischen Sicherheitskomponente (100, 200, 300, 500, 600) zur Verwendung nach einem der Ansprüche 1 bis 10, die geeignet ist zur Herstellung einer personalisierbaren Karte (200, 300) oder eines personalisierbaren Formblatts aus Kunststoff, wobei die Karte (200, 300) oder das Formblatt aus einem Stapel von Strukturschichten (201-205) ausgebildet sind, das Verfahren umfassend:
- Ausbilden einer ersten, mittleren Komponente (41), umfassend:
- Ausbilden, auf einer Trägerfolie (401), der transparenten, dielektrischen und strukturierten Schicht (403);
- Abscheiden; auf der transparenten, dielektrischen und strukturierten Schicht (403), der opaken, metallischen Schicht (404); um die optisch-streuende Struktur (20) auszubilden; und
- Übertragen; der optisch-aktiven Struktur (30) auf eine Strukturschicht der Karte (200, 300) oder des Formblattes, und Abziehen der Trägerfolie (401)
- wobei das Ausbilden einer zweiten, mittleren Komponente (42) umfasst:
- Ausbilden, auf einer Trägerfolie (401), der Schicht oder des Schichtenverbundes, um eine optisch aktive Struktur (30) auszubilden; und
- das Übertragen der optisch aktiven Struktur (30) auf eine Strukturschicht der Karte (200, 300) oder des Formblattes, und das Abziehen der Trägerfolie (401).

## Claims

1. Use of an optical security component (100, 200, 300, 500, 600) for personalising a document or security product according to personalisation data, the component being intended to be authenticated according to an observation face (F_{obs}) in a given spectral observation band, the component comprising:
- a structured transparent dielectric layer (103) ;
- an opaque metal layer (104) carried by said structured transparent dielectric layer, arranged on the side opposite to the observation face, forming an optical structure (20) diffusing in the spectral observation band resulting in a neutral stable background according to the observation conditions, said opaque metal layer (104) being personalisable by laser ablation; and
- a layer or set of layers forming an optically active structure (30), not visible to an observer observing from the observation face, before the personalisation by laser ablation of the opaque metal layer, said layer or set of layers being arranged on the side of the structured metal layer (104) opposite to the observation face.

2. Use of an optical security component according to claim 1, the transparent dielectric layer (103) being coloured so as to match the colour of the support of the document or product for which the component is intended.

3. Use of an optical security component according to either of the preceding claims, the component further comprising, between the structured metal layer (104) and the layer or set of layers forming the optically active structure, at least one transition layer (105) transparent in the spectral observation band.

4. Use of an optical security component according to any of the preceding claims, the layer or set of layers forming an optically variable diffractive device (DOVID).

5. Use of an optical security component according to claim 4, the optically variable diffractive device being a device of the DID type, and comprising a first structured layer made from dielectric material with a given refractive index encapsulated between two layers of dielectric material with refractive indices different from that of the first layer.

6. Use of an optical security component according to any of claims 1 to 3, the layer or set of layers forming a Bragg hologram.

7. Use of an optical security component according to any of the preceding claims, the component being suitable for the formation of a vignette for protecting a document or product, comprising, on the face opposite to the observation face, an adhesive layer (108) for transferring the component onto the document or product to be protected.

8. Use of an optical security component according to claim 7, the component further comprising, on the same side as the observation face, a carrier film (101) intended to be detached after transfer of the component onto the document.

9. Use of an optical security component according to any of claims 1 to 6, the component being suitable for the formation of a plastic document of the card type, further comprising one or more structure layers (201-205), the structured metal layer forming the diffusing optical structure (20) and the layer or set of layers forming the optically active structure (30) being carried by at least one of said structure layers.

10. Use of an optical security component according to claim 9, the component comprising a transparency window at which the structured metal layer forming the optical diffusing structure (20) and the layer or set of layers forming the optically active structure (30) are arranged.

11. An optical security component (100, 200, 300, 500, 600) for manufacturing a personalised security document or product, the component being intended to be authenticated according to an observation face (F_{obs}), in a given spectral observation band, the component comprising:
- a structured transparent dielectric layer (103) ;
- an opaque metal layer (104) carried by said structured transparent dielectric layer, arranged on the side opposite to the observation face, forming a diffusing optical structure (20) in the spectral observation band resulting in a neutral stable background according to the observation conditions, said opaque metal layer (104) being personalisable by laser ablation; and
- a layer or set of layers forming an optically active structure (30), not visible to an observer observing from the observation face, before the personalisation by laser ablation of the opaque metal layer, said layer or set of layers being arranged on the side of the structured metal layer (104) opposite to the observation face.

12. A personalisable security document or product comprising:
- a personalisable optical security component (100, 200, 300, 500, 600) intended to be authenticated according to an observation face (F_{obs}), in a given spectral observation band, the personalisable optical security component (100, 200, 300, 500, 600) comprising:
- a structured transparent dielectric layer (103) ;
- an opaque metal layer (104) carried by said structured transparent dielectric layer, arranged on the side opposite to the observation face, forming an optical structure (20) diffusing in the spectral observation band resulting in a neutral stable background according to the observation conditions, said opaque metal layer (104) being personalisable by laser ablation; and
- a layer or set of layers forming an optically active structure (30), not visible to an observer observing from the observation face, before the personalisation by laser ablation of the opaque metal layer, said layer or set of layers being arranged on the side of the structured metal layer (104) opposite to the observation face.

13. A method for manufacturing an optical security component (100, 200, 300, 500, 600) for use according to any of claims 1 to 10, suitable for manufacturing a vignette (100) for protecting a document, the method comprising:
- the formation of said structured transparent dielectric layer (103) on a carrier film (101);
- the deposition of the opaque metal layer (104) on said structured transparent dielectric layer (103); and
- the deposition of a layer or set of layers in order to form an optically active structure (30).

14. A method for manufacturing an optical security component (100, 200, 300, 500, 600) for use according to any of claims 1 to 10, suitable for manufacturing a card (200, 300) or a personalisable plastic sheet, the card (200, 300) or sheet being formed from a stack of structure layers (201-205), the method comprising:
- the formation of a first intermediate component (41) comprising:
- the formation of said structured transparent dielectric layer (403) on a carrier film (401);
- the deposition of the opaque metal layer (404) on said structured transparent dielectric layer (403) in order to form the diffusing optical structure; and
- the transfer of the diffusing optical structure (20) onto a structure layer of the card (200, 300) or sheet, and the removal of the carrier film (401);
- the formation of a second intermediate component (42) comprising:
- the formation of the layer or set of layers on a carrier film (401) in order to form an optically active structure (30); and
- the transfer of the optically active structure (30) onto a structure layer of the card (200, 300) or sheet and the removal of the carrier film (401).
